# EUROPÄISCHE PATENTSCHRIFT

(11) **EP 2 923 051 B1**
(45) Veröffentlichungstag und Bekanntmachung des Hinweises auf die Patenterteilung: **06.06.2018**
(21) Anmeldenummer: 13786171.2
(22) Anmeldetag: 02.11.2013
(51) Int. Cl.: F01P 5/10, F02F 7/00

(54) **BRENNKRAFTMASCHINE MIT EINEM KURBELGEHÄUSE**
INTERNAL COMBUSTION ENGINE HAVING A CRANKCASE
MOTEUR À COMBUSTION INTERNE POURVU D'UN CARTER DE VILEBREQUIN

(30) Priorität: 24.11.2012 DE 102012023004
(43) Veröffentlichungstag der Anmeldung: 30.09.2015
(73) Patentinhaber: Deutz AG, 51149 Köln (DE)
(72) Erfinder: LEMME, Werner, 51503 Rösrath (DE); JOISTEN-PIERITZ, Joachim, 53925 Kall-Steinfeld (DE); STEIN, Christian, 52078 Aachen (DE); KÖHNE, Markus, 38440 Wolfsburg (DE)
(86) Internationale Anmeldenummer: PCT/EP2013/003297
(87) Internationale Veröffentlichungsnummer: WO 2014/079537

(56) Entgegenhaltungen:
- EP-A1- 2 077 387
- DE-B3-102010 050 261
- US-A- 4 938 185

## Beschreibung

Die Erfindung betrifft eine Brennkraftmaschine mit einem Kurbelgehäuse.

Derartige Brennkraftmaschinen sind z. B. bekannt aus der EP 1443187 B1. Hier wird eine Brennkraftmaschine mit einem Kurbelgehäuse gezeigt, wobei eine in einem frontseitig an dem Kurbelgehäuse montierte und zumindest einen integrierten Kanal für Kühlwasser aufweisenden Kühlwasserpumpenmodul angeordnete Kühlwasserpumpe und ein Generator mittels eines Riemens angetrieben sind und das Kühlwasserpumpenmodul im Bereich des Übergangs von der Frontseite zu einer Seitenwand der Brennkraftmaschine angeordnet ist und dass der Kanal in Strömungsverbindung mit einem Ölkühlermodul steht.

Aufgabe der vorliegenden Erfindung ist es, eine Brennkraftmaschine zu schaffen, die mehrere Kühlkreisläufe zuverlässig und kostengünstig versorgen kann.

Die Aufgabe wird durch eine Brennkraftmaschine mit einem Zylinderkurbelgehäuse, in dem eine Kurbelwelle drehbar gelagert ist, an der zumindest ein einen Kolben tragendes Pleuel angelenkt ist, wobei der Kolben in einen von einem Zylinderkopf abgedeckten Zylinder bewegbar ist und wobei von der Kurbelwelle eine in einem frontseitig an dem Zylinderkurbelgehäuse montierte und zumindest einen integrierten Kanal für Kühlwasser aufweisende Wasserpumpe mit integriertem Verteiler mittels eines Riemens angetrieben ist, wobei die Wasserpumpe im Wesentlichen an einer Frontseite der Brennkraftmaschine angeordnet ist, und dass der Kanal in Strömungsverbindung mit einem AGR-Kühler steht, gelöst. Hierbei ist von Vorteil, dass durch die Integration des Verteilers in die Wasserpumpe eine sichere und kostengünstige Lösung geschaffen wurde.

Eine vorteilhafte Weiterbildung sieht vor, dass der Kanal druckseitig angeordnet ist. Der hier vorliegende Vorteil liegt insbesondere in der kleineren Bauweise der Pumpe, was zu weiteren Kostenvorteilen führt.

Eine andere vorteilhafte Weiterbildung sieht vor, dass ein weiterer Kanal druckseitig angeordnet ist. Der Vorteil liegt insbesondere in der Möglichkeit der kleineren Bauweise der Pumpe, was zu weiteren Kostenvorteilen führt.

Weitere wichtige Merkmale und Vorteile ergeben sich aus den Unteransprüchen, aus den Zeichnungen und aus der nachfolgenden Beschreibung eines bevorzugten Ausführungsbeispiels anhand der Zeichnungen. Es zeigen:
- Figur 1: eine schematische Darstellung der Brennkraftmaschine
- Figur 2: eine schematische Darstellung Wasserpumpe mit integriertem Verteiler

In Figur 1 wird schematisch eine Brennkraftmaschine mit einem Zylinderkurbelgehäuse 1 gezeigt, in dem eine Kurbelwelle drehbar gelagert ist, an der zumindest ein einen Kolben tragendes Pleuel angelenkt ist, wobei der Kolben in einen von einem Zylinderkopf 2 abgedeckten Zylinder bewegbar ist und wobei von der Kurbelwelle eine in einem frontseitig an dem Zylinderkurbelgehäuse 1 montierten und zumindest einen integrierten Kanal für Kühlwasser aufweisende Wasserpumpe mit integriertem Verteiler 3 mittels eines Riemens angetrieben ist, wobei die Wasserpumpe 3 im Wesentlichen an einer Frontseite der Brennkraftmaschine angeordnet ist und der Kanal in Strömungsverbindung mit einem AGR-Kühler 6 steht. Ein weiterer integrierter Kanal versorgt im Wesentlichen parallel den Motorölkühler 4 und das Zylinderkurbelgehäuse 1 mit Kühlwasser, um sich in Strömungsrichtung noch vor dem Zylinderkopf 2 mit dem Kühlwasserrücklauf aus dem AGR-Kühler 6 zu vereinen. Der vereinigte Kühlwasserstrom durchströmt anschließend den Zylinderkopf 2, um dann den Motorwasserkühler 5 zu durchströmen. Nachdem der Kühlwasserstrom den Motorwasserkühler 5 durchströmt hat, gelangt das Kühlwasser wieder in den Einlassbereich von Wasserpumpe 3.

Figur 2 stellt schematisch die Wasserpumpe mit integriertem Verteiler 3 dar. Der integrierte Verteiler 10 besteht aus dem Kanal zum ZKG 8 und Kanal zum AGR 7. Des Weiteren umfasst die Wasserpumpe 3 den Einlassbereich 9 der Wasserpumpe bzw. den Rücklauf vom Motorwasserkühler.

### Bezugszeichen

- 1: Zylinderkurbelgehäuse (ZKG)
- 2: Zylinderkopf
- 3: Wasserpumpe mit integriertem Verteiler
- 4: Motorölkühler
- 5: Motorwasserkühler
- 6: AGR-Kühler
- 7: Kanal zum AGR
- 8: Kanal zum ZKG
- 9: Einlassbereich der Wasserpumpe/Rücklauf vom Motorwasserkühler
- 10: Integrierter Verteiler

## Patentansprüche

1. Brennkraftmaschine mit einem Zylinderkurbelgehäuse 1, in dem eine Kurbelwelle drehbar gelagert ist, an der zumindest ein einen Kolben tragendes Pleuel angelenkt ist, wobei der Kolben in einen von einem Zylinderkopf 2 abgedeckten Zylinder bewegbar ist und wobei von der Kurbelwelle eine frontseitig an dem Zylinderkurbelgehäuse 1 montierten und zumindest einen integrierten Kanal für Kühlwasser aufweisende Wasserpumpe mit integriertem Verteiler 3 mittels eines Riemens angetrieben ist, wobei die Wasserpumpe 3 im Wesentlichen an einer Frontseite der Brennkraftmaschine angeordnet ist, und wobei der Kanal in Strömungsverbindung mit einem AGR-Kühler 6 steht, **dadurch gekennzeichnet, dass** ein weiterer integrierter Kanal parallel den Motorölkühler (4) und das Zylinderkurbelgehäuse (1) mit Kühlwasser versorgt.

2. Brennkraftmaschine nach Anspruch 1,
**dadurch gekennzeichnet, dass** der Kanal druckseitig angeordnet ist.

3. Brennkraftmaschine nach Anspruch 1 oder 2,
**dadurch gekennzeichnet, dass** ein weiterer Kanal druckseitig angeordnet ist.

4. Brennkraftmaschine nach einem oder mehreren der vorgenannten Ansprüche,
**dadurch gekennzeichnet, dass** einer der beiden Kanäle mit dem Zylinderkurbelgehäuse 1 in Strömungsverbindung steht.

5. Brennkraftmaschine nach einem oder mehreren der vorgenannten Ansprüche,
**dadurch gekennzeichnet, dass** die Kühlwasserpumpe einen Rücklaufanschluss, insbesondere vom Kühler der Brennkraftmaschine, aufweist.

6. Brennkraftmaschine nach einem oder mehreren der vorgenannten Ansprüche,
**dadurch gekennzeichnet, dass** die Kühlwasserpumpe einen Rücklauf- und/oder Vorlaufanschluss insbesondere von der Heizung aufweist.

7. Brennkraftmaschine nach einem oder mehreren der vorgenannten Ansprüche,
**dadurch gekennzeichnet, dass** die Kühlwasserpumpe ein Thermostatgehäuse und einen darin befindlichen Thermostaten aufweist.

## Claims

1. Internal combustion engine having a cylinder crankcase 1 in which a crankshaft is rotatably mounted, on which crankshaft there is articulated at least one connecting rod which bears a piston, wherein the piston is movable in a cylinder which is covered by a cylinder head 2, and wherein the crankshaft drives, by means of a belt, a water pump with integrated distributor 3, which water pump is mounted at a on the front side on the cylinder crankcase 1 and has at least one integrated duct for cooling water, wherein the water pump 3 is arranged substantially at a front side of the internal combustion engine, and in that the duct is connected in terms of flow to an EGR cooler 6, **characterized in that** a further integrated duct supplies cooling water to the engine oil cooler (4) and to the cylinder crankcase (1) in parallel.

2. Internal combustion engine according to Claim 1, **characterized in that** the duct is arranged at a pressure side.

3. Internal combustion engine according to Claim 1 or 2, **characterized in that** a further duct is arranged at the pressure side.

4. Internal combustion engine according to one or more of the preceding claims, **characterized in that** one of the two ducts is connected in terms of flow to the cylinder crankcase 1.

5. Internal combustion engine according to one or more of the preceding claims, **characterized in that** the cooling water pump has a return port, in particular from the cooler of the internal combustion engine.

6. Internal combustion engine according to one or more of the preceding claims, **characterized in that** the cooling water pump has a return port and/or feed port in particular from the heater.

7. Internal combustion engine according to one or more of the preceding claims, **characterized in that** the cooling water pump has a thermostat housing and a thermostat situated therein.

## Revendications

1. Moteur à combustion interne pourvu d'un carter de vilebrequin 1 dans lequel un vilebrequin est supporté à rotation, au niveau duquel est articulée au moins une bielle portant un piston, le piston pouvant être déplacé dans un cylindre couvert par une culasse 2 et une pompe à eau avec un distributeur intégré 3, montée dans un du côté frontal sur le carter de vilebrequin 1 et présentant au moins un canal intégré pour de l'eau de refroidissement, étant entraînée par le vilebrequin au moyen d'une courroie, la pompe à eau 3 étant disposée essentiellement au niveau d'un côté frontal du moteur à combustion interne et en ce que le canal est en liaison fluidique avec un refroidisseur AGR 6, **caractérisé en ce qu'**un canal intégré supplémentaire alimente parallèlement le radiateur d'huile du moteur (4) et le carter de vilebrequin (1) avec de l'eau de refroidissement.

2. Moteur à combustion interne selon la revendication, **caractérisé en ce que** le canal est disposé du côté refoulement.

3. Moteur à combustion interne selon la revendication 1 ou 2, **caractérisé en ce qu'**un canal supplémentaire est disposé du côté refoulement.

4. Moteur à combustion interne selon l'une quelconque ou plusieurs des revendications précédentes, **caractérisé en ce que** l'un des deux canaux est en liaison fluidique avec le carter de vilebrequin 1.

5. Moteur à combustion interne selon l'une quelconque ou plusieurs des revendications précédentes, **caractérisé en ce que** la pompe à eau de refroidissement présente un raccord de retour, en particulier depuis le radiateur du moteur à combustion interne.

6. Moteur à combustion interne selon l'une quelconque ou plusieurs des revendications précédentes, **caractérisé en ce que** la pompe à eau de refroidissement présente un raccord de retour et/ou un raccord d'alimentation en particulier depuis le chauffage.

7. Moteur à combustion interne selon l'une quelconque ou plusieurs des revendications précédentes, **caractérisé en ce que** la pompe à eau de refroidissement présente un boîtier de thermostat et un thermostat se trouvant dans celui-ci.
